# DEMANDE DE BREVET EUROPEEN

(11) **EP 3 677 324 A1**
(43) Date de publication de la demande: **08.07.2020**
(21) Numéro de dépôt: 19220246.3
(22) Date de dépôt: 31.12.2019
(51) Int. Cl.: A63H 33/10

(54) **ELÉMENT DE LIAISON POUR JEU DE CONSTRUCTION, EMBOUT ASSOCIÉ ET JEU DE CONSTRUCTION**

(30) Priorité: 04.01.2019 FR 1900097
(71) Demandeur: Robache, Olivier Laurent, 74960 Annecy (FR)
(72) Inventeur: Robache, Olivier Laurent, 74960 Annecy (FR)
(74) Mandataire: Croonenbroek, Thomas Jakob

(57) **Abrégé**

La présente invention concerne un élément de liaison (7) pour jeu de construction configuré pour coopérer avec des embouts (3) comprenant une première extrémité (3a) comprenant au moins deux parois latérales opposées sur chacune desquelles est ménagée une forme d'un premier type (32) en relief ou en creux, ledit élément de liaison (7) comprenant deux parois (7a et 7b) reliées entre elles par au moins un pontet (71) et formant deux pinces d'extrémité (70), chaque pince (70) présentant deux formes d'un deuxième type (73), en creux ou en relief, complémentaires aux formes du premier type (32) et disposées en regard l'une de l'autre sur les parois (7a et 7b), chaque paroi (7a, 7b) présentant également un contour interne comprenant deux formes du deuxième type (73'), en creux ou en relief, disposées en regard l'une de l'autre sur le contour interne, les formes du premier type (32) étant configurées pour venir coopérer avec les formes du deuxième type (73, 73') pour former une liaison pivot entre l'embout (3) et l'élément de liaison (7) autour d'un axe reliant deux formes du deuxième type (73, 73') disposées en regard l'une de l'autre.

## Description

La présente invention concerne le domaine des jeux de construction et en particulier les jeux de construction comprenant un nombre restreint de pièces différentes tout en permettant une grande variété de forme.

Il existe déjà un grand nombre de jeux de construction comprenant des pièces pouvant être assemblées entre elles, par exemple par encliquetage.

Cependant, dans la plupart des jeux de constructions, soit le type de liaison est limité à un seul type, par exemple une liaison fixe par encliquetage ou emboîtement ou alors comprend de nombreuses pièces différentes pour réaliser les différentes liaisons, par exemple des pièces d'un premier type ne permettant que des liaisons par emboîtement et des pièces d'un deuxième type permettant des liaisons pivots ou rotules.

Ainsi, les jeux de l'état de la technique présentent soit un nombre limité de possibilité de liaison ce qui peut rendre le jeu peu intéressant, soit nécessitent un nombre important de pièces différentes ou des pièces de liaison de grande dimension pour obtenir différents types de liaison ce qui rend le coût de fabrication élevé.

Par ailleurs, de nombreux jeux de constructions requièrent des tolérances faibles dans le dimensionnement des pièces ce qui limite le choix des matériaux utilisés pour les pièces. De plus, une faible tolérance requiert généralement l'utilisation de matériaux carbonés dont la synthèse peut être néfaste pour l'environnement.

La présente invention vise donc à surmonter au moins partiellement les inconvénients de l'état de la technique et fournir un jeu de construction comprenant un nombre limité de pièces différentes, permettant différents types de liaison entre les pièces, présentant un coût de fabrication réduit ainsi qu'un faible impact écologique.

A cet effet, l'invention concerne un élément de liaison pour jeu de construction configuré pour coopérer avec des embouts comprenant une première extrémité comprenant au moins deux parois latérales opposées sur chacune desquelles est ménagée une forme d'un premier type en relief ou en creux, ledit élément de liaison comprenant deux parois reliées entre elles par au moins un pontet et formant deux pinces d'extrémité, chaque pince présentant deux formes d'un deuxième type, en creux ou en relief, complémentaires aux formes du premier type et disposées en regard l'une de l'autre sur les parois, chaque paroi présentant un contour interne comprenant également deux formes du deuxième type, en creux ou en relief, disposées en regard l'une de l'autre sur le contour interne, les formes du premier type étant configurées pour venir coopérer avec les formes du deuxième type pour former une liaison pivot entre l'embout et l'élément de liaison autour d'un axe reliant deux formes du deuxième type disposées en regard l'une de l'autre. Le contour interne est par exemple formé par un retrait de matière ménagé dans la paroi ou par une forme générale de la paroi non rectiligne telle qu'une forme incurvée ou en U.

Selon un aspect de la présente invention, les deux parois de l'élément de liaison sont parallèles entre elles.

Selon un autre aspect de la présente invention, les deux parois parallèles ont une forme générale en arc.

Selon un autre aspect de la présente invention, les formes du premier type et du deuxième type sont des protubérances et des évidements ou inversement.

Selon un aspect additionnel de la présente invention, au moins certaines des formes du premier type et du deuxième type ont une forme de calotte sphérique.

Selon un aspect supplémentaire de la présente invention, les axes reliant les formes du deuxième type disposées au niveau des pinces d'extrémité s'étendent selon une première direction et les axes reliant les formes du deuxième type disposées au niveau du contour interne des parois de forme générale en arc s'étendent selon une deuxième direction perpendiculaire à la première direction.

Selon un autre aspect de la présente invention, l'élément de liaison comprend deux pontets disposés parallèlement l'un par rapport à l'autre.

Selon un aspect additionnel de la présente invention, les deux pontets s'étendent de part et d'autre de la flèche des parois de forme générale en arc, l'écart entre les pontets correspondant sensiblement à l'écart entre les deux parois de forme générale en arc de sorte à former, en combinaison avec lesdites parois de forme générale en arc, un logement d'un premier type configuré pour recevoir une première extrémité d'un embout pour former une liaison par encastrement. Le logement du premier type peut être un logement traversant configuré pour recevoir une première extrémité d'un embout d'un côté et de l'autre de l'élément de liaison.

Selon un aspect supplémentaire de la présente invention, l'élément de liaison est configuré pour coopérer avec des traverses ayant une forme sensiblement cylindrique et dans lequel la distance entre les deux parois de forme générale en arc correspond sensiblement au diamètre des traverses de sorte à former, entre les parois de forme générale en arc, au moins un logement d'un deuxième type configuré pour recevoir une portion d'une traverse, ladite portion de traverse venant se fixer par encliquetage dans ledit logement du deuxième type. Le logement du deuxième type peut être configuré pour permettre une rotation manuelle à 360° de la traverse selon son axe ainsi qu'un coulissement manuel linéaire de la traverse selon son axe. Le logement du deuxième type peut également comprendre des godrons configurés pour permettre une liaison par encliquetage limitant la rotation manuelle et le coulissement manuel de la traverse.

Selon un autre aspect de la présente invention, le contour interne des parois de forme générale en arc forme un logement d'un troisième type configuré pour recevoir une portion d'une traverse, ladite portion de traverse venant se fixer par encliquetage dans ledit logement du troisième type. Le logement du troisième type peut être configuré pour permettre une rotation manuelle à 360° de la traverse selon son axe ainsi qu'un coulissement manuel linéaire de la traverse selon son axe.

Selon un aspect additionnel de la présente invention, l'élément de liaison est réalisé en plastique issu de la biomasse.

La présente invention concerne également un embout pour jeu de construction comprenant une première extrémité comprenant au moins deux paires de faces opposées entre elles, par exemple une première extrémité de forme sensiblement cubique, dans laquelle au moins deux formes d'un premier type, en relief ou en creux, sont ménagées sur deux faces latérales opposées du cube, ledit embout étant configuré pour coopérer avec des éléments de liaison tels que décrit précédemment.

Selon un autre aspect de la présente invention, l'embout comprend quatre formes du premier type sur les quatre faces latérales de sa première extrémité. Alternativement, la première extrémité peut comprendre un nombre de paires de faces opposées supérieure à deux, par exemple une section de forme sensiblement hexagonale.

Selon un aspect additionnel de la présente invention, l'embout comprend une deuxième extrémité comprenant un logement de forme cylindrique configuré pour recevoir une extrémité d'une traverse.

Selon un aspect supplémentaire de la présente invention, les faces latérales de la première extrémité sont au moins partiellement chanfreinées pour faciliter l'introduction de la dite première extrémité dans une pince d'extrémité d'un élément de liaison. La partie chanfreinée peut également être incurvée pour former une gorge de guidage.

Selon un autre aspect de la présente invention, l'embout est réalisé en plastique issu de la biomasse.

La présente invention concerne également un jeu de construction comprenant :
- une pluralité de traverses,
- une pluralité d'embouts tels que décrit précédemment,
- une pluralité d'éléments de liaison tels que décrits précédemment.

Selon un autre aspect de la présente invention, les traverses sont réalisées en bois ou en plastique issu de la biomasse et/ou les éléments de liaison (7) sont réalisés en plastique issu de la biomasse et/ou les embouts (3) sont réalisés en plastique issu de la biomasse.

D'autres caractéristiques et avantages de l'invention apparaîtront plus clairement à la lecture de la description suivante, donnée à titre d'exemple illustratif et non limitatif, et des dessins annexés parmi lesquels :
[Fig.1] représente une vue schématique en perspective d'un ensemble de pièces du jeu de construction selon un mode de réalisation de la présente invention ;
[Fig.2] représente une vue schématique en perspective d'un embout du jeu de construction selon un mode de réalisation de la présente invention ;
[Fig.3] représente une vue schématique de face d'un embout du jeu de construction selon un mode de réalisation de la présente invention ;
[Fig.4] représente une vue schématique en coupe longitudinale d'un embout du jeu de construction selon un mode de réalisation de la présente invention ;
[Fig.5] représente une vue schématique en perspective d'un élément de liaison du jeu de construction selon un mode de réalisation de la présente invention ;
[Fig.6] représente une vue schématique de dessus d'un élément de liaison du jeu de construction selon un mode de réalisation de la présente invention ;
[Fig.7] représente une vue schématique de côté d'un élément de liaison du jeu de construction selon un mode de réalisation de la présente invention ;
[Fig.8] représente une vue schématique de face d'un élément de liaison du jeu de construction selon un mode de réalisation de la présente invention ;
[Fig.9] représente un premier exemple de construction obtenu à partir du jeu de construction selon un mode de réalisation de la présente invention;
[Fig.10] représente un deuxième exemple de construction obtenu à partir du jeu de construction selon un mode de réalisation de la présente invention;

Dans ces figures, les éléments identiques portent les mêmes références.

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées ou interchangées pour fournir d'autres réalisations.

La présente invention concerne un jeu de construction 100 comprenant des pièces de différents types et notamment des traverses 1, des embouts 3 configurés pour être disposés à l'extrémité des traverses 1 et des éléments de liaison 7 configurés pour coopérer avec les embouts 1 et les traverses pour former différents types de liaison.

La figure 1 représente un ensemble de pièces du jeu de construction comprenant trois traverses 1 notées 1_1, 1_2 et 1_3, six embouts 3 disposés aux extrémités des traverses 1 et cinq éléments de liaison 7 notés 7_1, 7_2, 7_3, 7_4 et 7_5.

### 1) Traverses

Les traverses 1 sont de forme allongée et peuvent présenter différentes longueurs, notamment comprises entre 2 et 40 cm. Les traverses 1 sont par exemple de forme cylindrique. Les traverses 1 peuvent être tubulaires ou pleines et réalisées en bois ou en matériau plastique issu de la biomasse ou tout autre matériau adapté pour un jeu de construction. Les traverses 1 peuvent être de forme rectiligne mais peuvent également présenter au moins une section non droite, par exemple curviligne, ou présenter des angles. Une traverse 1 peut également présenter une forme plus complexe résultant par exemple d'un assemblage d'élément de traverse telle qu'une forme en croix ou en T.

### 2) Embouts

Les embouts 3 sont configurés pour venir se placer à l'extrémité des traverses 1. Une traverse 1 peut recevoir au moins un embout 3 ou de multiples embouts 3 aux différentes extrémités de la traverse 1 en fonction de la forme de la traverse 1. Les embouts 3 sont par exemple fixés par emboîtement ou collés ou encliqueté à l'extrémité des traverses 1. En fonction du type de fixation, l'embout 3 peut être mobile par rapport à la traverse 1 ou non sous l'effet d'une action manuelle. Par exemple, dans le cas d'une liaison par encliquetage, l'embout 3 peut être pivoté par rapport à la traverse. Alternativement, les embouts 3 peuvent venir de matière avec les traverses 1 comme sur la figure 1.

Les figures 2 et 3 représentent un exemple de réalisation d'un embout 3 comprenant une première extrémité 3a configurée pour coopérer avec un élément de liaison 7 et une deuxième extrémité 3b configurée pour venir se placer à l'extrémité d'une traverse 1.

La première extrémité 3a présente une forme générale sensiblement parallélépipédique rectangle avec des arêtes arrondies avec une face extrémale 31 et quatre faces latérales 33, 35, 37 et 39. L'arrondi des arêtes forment des arcs de cercle qui peuvent représenter la majorité de la surface latérale de sorte que la forme sensiblement parallélépipédique peut aussi être considérée comme sensiblement cylindrique avec des méplats de dimension réduite formant les faces latérales. La profondeur P de la première extrémité a une longueur supérieure ou égale au rayon (D1/2) du cercle circonscrit à la section de la première extrémité 3a. Au moins deux faces latérales opposées et parallèles entre elles, ici les quatre faces latérales 33, 35, 37, 39 présentent une forme 32 d'un premier type en creux. Les formes 32 sont ici formées par des évidements. La forme 32 est par exemple un creux en forme de calotte sphérique ménagé sensiblement au centre de la face latérale 33, 35, 37, 39. Alternativement, le premier type peut être une forme en relief. La forme en relief peut être de forme complémentaire à la forme en creux présentée sur les figures 2 et 3. De préférence, la distance P' entre le centre des formes du premier type 32 et la face extrémale 31 est inférieure au diamètre Dl, par exemple sensiblement égal à D1/2, de manière à limiter l'endommagement des pièces du jeu lors des différents démontages. Le diamètre D1 est par exemple de de 5,45mm ± 0,1.

Les arêtes adjacentes à la face extrémale 31 peuvent être au moins partiellement chanfreinées pour faciliter le passage d'un élément de liaison 7 destiné à venir se positionner dans les creux comme cela sera décrit plus en détail dans la suite de la description. Le chanfrein 310 peut notamment comprendre des portions 320 légèrement concaves au niveau des faces latérales 33, 35, 37 et 39 pour former un guide et faciliter le passage de l'élément de liaison 7. Un chanfrein incurvé de forme concave 320 en disposé en regard d'une forme 32 du deuxième type permet notamment d'éviter un glissement entre l'élément de liaison 7 et l'embout 3 qui provoquerait un échec de la liaison entre les deux éléments. Les chanfreins incurvés de forme concave 320 permettent donc de faciliter l'assemblage entre un embout 3 et un élément de liaison 7 pour former une liaison pivot au niveau des formes 32 du deuxième type. Les arêtes et les angles de la première extrémité 3a peuvent également être arrondis comme indiqué précédemment pour éviter les parties saillantes qui pourraient entraîner des blessures lors de la manipulation des embouts 3.

Le périmètre d'un cercle circonscrit à la section de la première extrémité 3a de l'embout 3 correspond sensiblement au périmètre de la section des traverses 1 (autrement dit, le diamètre D1 correspond sensiblement au diamètre des traverses 1). Le diamètre des traverses est par exemple égale à 0,9*D1+/-2 %.

La deuxième extrémité 3b présente une forme générale sensiblement parallélépipédique rectangle à l'intérieur de laquelle est ménagé un logement borgne 36 de forme complémentaire à la forme des traverses 1, par exemple de forme cylindrique dans le cas présent. La figure 4 représente une vue en coupe d'un embout 3. Le logement borgne 36 est configuré pour recevoir l'extrémité d'une traverse 1. Le logement borgne 36 peut être de forme légèrement évasée pour assurer le serrage par emmanchement sur cône d'une traverse 1. Selon un mode de réalisation particulier, le logement borgne 36 peut comprendre des godrons pour permettre une fixation par encliquetage entre la traverse 1 et l'embout 3. Comme pour la première extrémité 3a, les arêtes et les coins de la deuxième extrémité 3b peuvent être arrondis. Alternativement, la deuxième extrémité 3b peut présenter une forme générale différente, par exemple une forme cylindrique ou de forme générale polygonale.

La section de la deuxième extrémité 3b est plus grande que la section de la première extrémité 3a de sorte à former une collerette 5 entre les deux extrémités 3a et 3b. La collerette 5 peut servir de butée lors de l'introduction de la première extrémité 3a de l'embout 3 dans un logement d'un élément de liaison 7 comme cela sera décrit plus en détail dans la suite de la description.

Les embouts 3 peuvent être montés sur les traverses 1 de sorte que les faces latérales 33, 35, 37, 39 de deux embouts 3 disposés à deux extrémités d'une traverse 1 sont alignées entre elles ou présente un angle particulier, par exemple 45°. Dans le cas d'un montage des embouts 3 par encastrement ou encliquetage sur les traverses 1, les embouts 3 peuvent être pivotés par rapport à la traverse 1 pour permettre de choisir l'angle entre deux faces latérales 33, 35, 37, 39 de deux embouts 3 disposés aux deux extrémités d'une traverse 1.

### 3) Élément de liaison

Les figures 5 à 8 représentent un exemple de réalisation d'un élément de liaison 7. L'élément de liaison comprend deux parois 7a et 7b qui peuvent être parallèles entre elles mais également de forme incurvée, notamment incurvées l'une vers l'autre au niveau de l'extrémité formant une pince d'extrémité 70 pour permettre une liaison aisée avec un embout complémentaire. Les parois 7a et 7b sont par exemple de forme générale en arc comme représenté sur les figures, néanmoins d'autres formes générales de parois sont également possibles. La forme générale en arc peut être proche d'une forme en V ou d'une forme en U ou en C ou toute forme intermédiaire entre une forme en V et une forme en U ou en C. Le contour externe peut par exemple être proche d'une forme en V et le contour interne proche d'une forme en U. Les parois peuvent également être de forme générale rectiligne et comprendre un retrait de matière formant un contour interne tel qu'un retrait de matière en forme de U .

Les deux parois 7a et 7b, ici de forme générale en arc, sont maintenues en regard l'une de l'autre par au moins un pontet 71, deux dans le cas présent, reliant les deux parois 7a et 7b. Les deux parois de forme générale en arc 7a et 7b sont de préférence symétriques entre elles. Les pontets 71 sont par exemple disposés au niveau de la flèche des parois en arc, notamment de part et d'autre de la flèche dans le cas présent. L'extrémité des arcs des deux parois 7a et 7b forment deux pinces d'extrémité 70. La largeur L3 des pinces d'extrémité 70 correspond sensiblement au diamètre D1 du cercle circonscrit à la section de la première extrémité 3a de l'embout 3. La largeur L3 est par exemple égale à 0,9*D1 +/-2 %. La profondeur des pinces d'extrémité 70 est supérieure ou égale à leur largeur L3. Chaque pince 70 présente deux formes 73 d'un deuxième type en relief complémentaires des formes en creux 32 du premier type ménagées sur l'embout 3 décrit précédemment. Les formes 73 du deuxième type sont ici des protubérances, par exemple en forme de calotte sphérique. La largeur L2 entre les deux formes 73 du deuxième type est par exemple égal à 0,73*D1+/- 2 % Alternativement, les formes 73 du deuxième type peuvent être en creux (dans le cas où les formes 32 du premier type sont en relief). Les deux formes 73 du deuxième type d'une pince d'extrémité 70 sont disposées en regard l'une de l'autre.

De plus, les parois 7a et 7b peuvent comprendre des godrons 80 (visibles sur la figure 6) au niveau des pinces d'extrémités 70. Les godrons 80 sont situés entre les formes 73 du deuxième type et les pontets 71. Les godrons 80 forment avec les parois 7a et 7b un logement permettant de recevoir une portion de traverse 1 pour former une liaison supplémentaire. En particulier, les godrons peuvent permettre une liaison fixe avec une traverse (liaison dont les frottements créés avec la traverse 1 tendent à limiter la rotation entre de l'élément de liaison 7 autour de la traverse selon l'axe de la traverse 1). Ainsi, les pinces d'extrémité 70 présentent deux positions distinctes pour recevoir une portion de traverse 1, une première position à l'extérieur des godrons dans laquelle une faible force ou un faible couple manuel permet un mouvement de la traverse 1 par rapport à l'élément de liaison et une deuxième position à l'intérieur des godrons dans laquelle une force ou un couple plus important est nécessaire pour permettre un mouvement relatif entre la traverse et l'élément de liaison. Cet effet est par exemple obtenu par une plus grande surface de contact et/ou un logement plus étroit dans la deuxième position.

Les pontets 71 et les formes 73 du deuxième type sont disposés de sorte qu'une traverse 1 peut s'insérer entre l'axe reliant deux formes 73 du deuxième type d'une pince d'extrémité 70 et disposées en regard l'une de l'autre et le pontet 71 adjacent à ladite pince 70 dans une pluralité de positions angulaires de la traverse 1 couvrant une plage de 90 degrés. Une première position extrémale correspond à une traverse 1 s'étendant parallèlement à un axe reliant deux formes 73 du deuxième type appartenant à une même paroi de forme générale en arc 7a, 7b (position correspondant à la liaison 76 sur la fig.1) et la deuxième position extrémale correspondant à une traverse 1 s'étendant parallèlement à un axe s'étendant entre le centre de la forme en arc des parois 7a, 7b et la flèche desdites parois 7a, 7b (position correspondant à la liaison 77 sur la fig. 1).

Le contour interne des parois de forme générale en arc 7a et 7b comprend également deux formes 73' du deuxième type en relief. Les formes 73' du deuxième type sont ici des protubérances. Alternativement, les formes 73' du deuxième type peuvent être en creux (dans le cas où les formes du premier type sont en relief). Les deux formes 73' du deuxième type sont disposées en regard l'une de l'autre. Les deux formes 73' du deuxième type peuvent être disposées à l'entrée du contour interne des parois de forme générale en arc 7a et 7b et des retraits de matière peuvent être ménagés sur les parois latérales dans le contour interne des parois de forme générale en arc 7a et 7b. Les retraits de matières peuvent être ménagés entre les formes 73' du deuxième type et le fond du contour interne. La largeur L1 du contour interne au niveau des retraits de matière est par exemple supérieure au diamètre de la section des traverses 1 tandis que la largeur L2' au niveau des formes 73' du deuxième type est sensiblement inférieur au diamètre de la section des traverses de sorte à former un logement permettant de recevoir et maintenir une traverse à l'intérieur des contours internes des deux parois 7a et 7b comme représenté par le cercle en pointillés de diamètre D3. De plus, le logement formé par le contour interne d'une paroi 7a, 7b peut également recevoir un embout 3 pour former une liaison d'encastrement. La largeur L2' entre les deux formes 73' du deuxième type est par exemple égale à 0,8*D1+/-2 %.

De plus, l'écart entre les deux parois de forme générale en arc 7a et 7b correspond sensiblement au diamètre D1 du cercle circonscrit à la section de la première extrémité 3a d'un embout 3. L'écart entre les deux pontets 71 est également sensiblement égal au diamètre D1 du cercle circonscrit à la section de la première extrémité 3a d'un embout 3 de sorte à former un logement d'un premier type qui est un logement traversant 75 disposé sensiblement entre les flèches des parois de forme générale en arc 7a et 7b et configuré pour recevoir une première extrémité 3a d'un embout 3. La première extrémité 3a de l'embout 3 étant configurée pour venir s'encastrer dans ledit logement traversant 75. L'encastrement de la première extrémité 3a de l'embout 3 peut se faire par les deux côtés du logement traversant 75. Le logement traversant 75 est par exemple de forme générale sensiblement cylindrique et son diamètre D2 correspond sensiblement au diamètre D1 du cercle circonscrit à la section de la première extrémité 3a d'un embout 3. Le diamètre D2 est par exemple égal à 0,95*D1 +/-2 %.

Ainsi, un élément de liaison 7 peut présenter quatre paires de formes 73, 73' du deuxième type, chaque paire comprenant deux formes 73, 73' du deuxième type disposée en regard l'une de l'autre de manière à fournir quatre emplacements de réception pour une première extrémité d'un embout 3 pour former des liaisons pivots.

La figure 1 représente un assemblage formant une liaison pivot entre les formes 73' du deuxième type disposées au niveau du contour interne d'une paroi de forme générale en arc 7a, 7b entre l'élément de liaison 7_1 et la traverse 1_1 et un assemblage formant une liaison pivot entre une forme 73 du deuxième type disposées au niveau des pinces d'extrémité 70 entre l'élément de liaison 7_5 et la traverse 1_2.

La figure 1 présente également une première liaison d'encastrement entre un embout 3 et le logement traversant 75 d'un élément de liaison 7 entre l'élément de liaison 7_1 et la traverse 1_2 et une deuxième liaison d'encastrement entre l'élément de liaison 7_5 et la traverse 1_3 au niveau du contour interne d'une paroi 7a, 7b de l'élément de liaison 7_5.

La figure 1 présente également trois types de liaisons possibles entre les traverses 1 et l'élément de liaison 7. En effet, l'élément de liaison 7 présente des logements du deuxième type 76 et 77 et un logement du troisième type 78 configurés pour recevoir une traverse 1.

Un premier type de liaison dans lequel la traverse 1 vient se positionner dans un premier logement 76 du deuxième type situé entre les deux pinces d'extrémité 70 de l'élément de liaison 7 ici représenté entre l'élément de liaison 7_4 et la traverse 1_2, les formes 73 du deuxième type permettant la retenue de la traverse 1_2 en position contre les pontets 71 de l'élément de liaison 7_4. Dans cette position, il est possible de faire pivoter l'élément de liaison 7_4 autour de la traverse 1_2 selon l'axe de la traverse 1_2.

Un deuxième type de liaison dans lequel la traverse 1 vient se positionner dans un deuxième logement 77 du deuxième type situé au niveau d'une seule pince d'extrémité 70 ici représenté entre l'élément de liaison 7_3 et la traverse 1_2, les formes 73 du deuxième type permettant la retenue de la traverse 1_2 en position dans la pince d'extrémité 70 contre le pontet 71 adjacent à ladite pince 70 de l'élément de liaison 7_3. Dans cette position, il est possible de faire pivoter l'élément de liaison 7_3 autour de la traverse 1_2 selon l'axe de la traverse 1_2 notamment lorsque la traverse 1_2 est positionnée à l'extérieur des godrons 80. Lorsque la traverse 1_2 est retenue par les godrons 80, il est plus difficile de faire pivoter l'élément de liaison 7_3 autour de la traverse 1_2 selon l'axe de la traverse 1_2 (frottements plus importants entre la traverse 1_2 et l'élément de liaison 7_3).

Un troisième type de liaison dans lequel la traverse 1 vient se positionner dans un logement 78 du troisième type situé à l'intérieur des contours internes des premières et deuxième parois 7a et 7b de l'élément de liaison 7 ici représenté entre l'élément de liaison 7_2 et la traverse 1_2, les formes 73' du deuxième type permettant la retenue de la traverse 1_2 en position dans les deux contours internes de l'élément de liaison 7_2. Dans cette position, il est possible de faire pivoter l'élément de liaison 7_2 autour de la traverse 1_2 selon l'axe de la traverse 1_2.
Dans ces trois types de liaisons, l'élément de liaison 7 peut être déplacé le long de la traverse en appliquant une force supérieure aux forces de frottements créées par les contacts entre l'élément de liaison 7 et la traverse 1.

Les éléments de liaison 7 sont par exemple réalisés en plastique issus de la biomasse

Les traverses 1, embouts 3 et éléments de liaison 7 constituent les éléments de base du jeu de construction et permettent à eux seuls un grand nombre de liaisons et donc la possibilité d'obtenir une grande variété de constructions. De plus, certaines liaisons permettent un mouvement relatif entre les pièces ce qui permet d'obtenir des constructions mobiles.

### 4) Autres éléments

Afin d'augmenter les possibilités du jeu de construction, il est également possible d'ajouter des éléments supplémentaires tels que des roues, des traverses non linéaires, des hélices, des ailes, des cercles, poulies, engrenages etc... ces éléments supplémentaires comprenant un embout 3 ou un logement permettant une liaison avec l'un des éléments de base que sont les traverses 1, les embouts 3 et les éléments de liaison 7.

Les figures 9 et 10 représentent des exemples de construction possibles à partir du jeu de construction. Dans l'exemple de la figure 9, seuls les éléments de base sont utilisés pour la construction tandis que dans l'exemple de la figure 10, des éléments supplémentaires (roues , phare) sont utilisés.

De part leur forme spécifique, les éléments de liaison 7 et les embouts 3 permettent un grand nombre de liaison à partir de deux types de pièces simples. De plus, les liaisons obtenues par ces éléments ne requièrent pas une tolérance sévère au niveau de la fabrication de sorte que ces éléments peuvent être réalisés à partir de matériaux mécaniquement moins performants, par exemple des matériaux dont le rapport entre le module d'Young (en MPa) et la contrainte limite (en MPa) est inférieure à 0,024, par exemple 0,015 tels que des plastiques issus de la biomasse. Les traverses 1 peuvent aussi être réalisée en plastique issu de la biomasse ou en bois ce qui permet d'obtenir un jeu de construction simple à fabriquer et dont l'impact néfaste sur l'environnement est réduit par rapport aux jeux de construction de l'état de la technique.

## Revendications

1. Élément de liaison (7) pour jeu de construction configuré pour coopérer avec des embouts (3) comprenant une première extrémité (3a) comprenant au moins deux parois latérales opposées sur chacune desquelles est ménagée une forme d'un premier type (32) en relief ou en creux, ledit élément de liaison (7) comprenant deux parois (7a et 7b) reliées entre elles par au moins un pontet (71) et formant deux pinces d'extrémité (70), chaque pince (70) présentant deux formes d'un deuxième type (73), en creux ou en relief, complémentaires aux formes du premier type (32) et disposées en regard l'une de l'autre sur les parois (7a et 7b), chaque paroi (7a, 7b) présentant également un contour interne comprenant deux formes du deuxième type (73'), en creux ou en relief, disposées en regard l'une de l'autre sur le contour interne, les formes du premier type (32) étant configurées pour venir coopérer avec les formes du deuxième type (73, 73') pour former une liaison pivot entre l'embout (3) et l'élément de liaison (7) autour d'un axe reliant deux formes du deuxième type (73, 73') disposées en regard l'une de l'autre.

2. Elément de liaison (7) selon la revendication 1 dans lequel les deux parois (7a, 7b) sont parallèles entre elles.

3. Élément de liaison (7) selon la revendication 1 ou 2 dans lequel les deux parois (7a, 7b) ont une forme générale en arc.

4. Élément de liaison (7) selon la revendication 1 ou 2 ou 3 dans lequel les formes du premier type (32) et du deuxième type (73, 73') sont des protubérances et des évidements ou inversement.

5. Élément de liaison (7) selon la revendication 4 dans lequel au moins certaines des formes du premier type (32) et du deuxième type (73) ont une forme de calotte sphérique.

6. Élément de liaison (7) selon l'une des revendications précédentes dans lequel les axes reliant les formes du deuxième type (73) disposées au niveau des pinces d'extrémité (70) s'étendent selon une première direction et les axes reliant les formes du deuxième type (73') disposées au niveau du contour interne des parois (7a, 7b) s'étendent selon une deuxième direction perpendiculaire à la première direction.

7. Élément de liaison (7) selon l'une des revendications précédentes, ledit élément de liaison (7) comprenant deux pontets (71) disposés parallèlement l'un par rapport à l'autre.

8. Élément de liaison (7) selon la revendication 7 en combinaison avec la revendication 3 dans lequel les deux pontets (71) s'étendent de part et d'autre de la flèche des parois de forme générale en arc (7a, 7b), l'écart entre les pontets (71) correspondant sensiblement à l'écart entre les deux parois de forme générale en arc (7a, 7b) de sorte à former, en combinaison avec les parois de forme générale en arc (7a, 7b), un logement (75) d'un premier type configuré pour recevoir une première extrémité d'un embout (3) pour former une liaison par encastrement.

9. Élément de liaison (7) selon l'une des revendications précédentes configuré pour coopérer avec des traverses (1) ayant une forme sensiblement cylindrique et dans lequel la distance entre les deux parois (7a, 7b) correspond sensiblement au diamètre des traverses (1) de sorte à former, entre les parois (7a, 7b), au moins un logement (76, 77) d'un deuxième type configuré pour recevoir une portion d'une traverse (1), ladite portion de traverse (1) venant se fixer par encliquetage dans ledit logement du deuxième type (76, 77).

10. Élément de liaison (7) selon la revendication 9 dans lequel le contour interne des parois (7a, 7b) forme un logement d'un troisième type (78) configuré pour recevoir une portion d'une traverse (1), ladite portion de traverse (1) venant se fixer par encliquetage dans ledit logement du troisième type.

11. Embout (3) pour jeu de construction comprenant une première extrémité (3a) de forme sensiblement cubique dans laquelle au moins deux formes d'un premier type (32), en relief ou en creux, sont ménagées sur deux faces latérales opposées du cube, ledit embout (3) étant configuré pour coopérer avec des éléments de liaison (7) selon l'une des revendications précédentes.

12. Embout (3) selon la revendication 10 comprenant quatre formes du premier type sur les quatre faces latérales (33, 35, 37, 39) de sa première extrémité (3a).

13. Embout (3) selon l'une des revendications 11 à 12 dans lequel les faces latérales (33, 35, 37, 39) de la première extrémité (3a) sont au moins partiellement chanfreinées pour faciliter l'introduction de la dite première extrémité (3a) dans une pince d'extrémité (70) d'un élément de liaison (7).

14. Jeu de construction comprenant:
- une pluralité de traverses (1),
- une pluralité d'embouts (3) selon l'une des revendications 11 à 13 et configurés pour être positionnés à une extrémité d'une traverse (1),
- une pluralité d'éléments de liaison (7) selon l'une des revendications 1 à 10.

15. Jeu de construction selon la revendication précédente dans lequel les traverses (1) sont réalisées en bois ou en plastique issu de la biomasse et/ou les éléments de liaison (7) sont réalisés en plastique issu de la biomasse et/ou les embouts (3) sont réalisés en plastique issu de la biomasse.
